# EUROPÄISCHE PATENTSCHRIFT

(11) **EP 3 909 783 B1**
(45) Veröffentlichungstag und Bekanntmachung des Hinweises auf die Patenterteilung: **13.08.2025**
(21) Anmeldenummer: 21172560.1
(22) Anmeldetag: 06.05.2021
(51) Int. Cl.: B42D 1/00, B42D 25/24, B42D 25/324, B42D 25/41, B42D 25/435, B44C 1/22, B42D 3/08

(54) **VERFAHREN ZUR HERSTELLUNG EINES SICHERHEITSMERKMALS AN EINEM BUCHARTIGEN WERT- ODER SICHERHEITSDOKUMENT SOWIE BUCHARTIGES WERT- ODER SICHERHEITSDOKUMENT**
BOOK-LIKE VALUABLE AND/OR SECURITY DOCUMENT AND METHOD FOR PRODUCING A SECURITY FEATURE ON A BOOK-LIKE VALUABLE AND/OR SECURITY DOCUMENT
PROCÉDÉ DE PRODUCTION D'UNE CARACTÉRISTIQUE DE SÉCURITÉ SUR UN DOCUMENT DE VALEUR OU DE SÉCURITÉ DE TYPE LIVRE, AINSI QUE DOCUMENT DE VALEUR OU DE SÉCURITÉ DE TYPE LIVRE

(30) Priorität: 11.05.2020 DE 102020112634
(43) Veröffentlichungstag der Anmeldung: 17.11.2021
(73) Patentinhaber: Bundesdruckerei GmbH, 10969 Berlin (DE)
(72) Erfinder: Tschakert, Daniel, 15526 Bad Sarrow (DE); Klünder, Kathrin, 10179 Berlin (DE); Bosien, Andreas, 15712 Königs-Wusterhausen (DE); Gahlbeck, Jeffry, 15517 Fürstenwalde (DE); Kunath, Christian, 12203 Berlin (DE); Ferber, Alexander, 12103 Berlin (DE); Rossek, Kay, 12207 Berlin (DE); Sprenger, Alexander, 10317 Berlin (DE)
(74) Vertreter: Mammel und Maser Patentanwälte PartG mbB

(56) Entgegenhaltungen:
- JP-A- 2006 001 029
- US-A1- 2012 043 747

## Beschreibung

Die Erfindung betrifft ein Verfahren zur Herstellung eines Sicherheitsmerkmals an einem buchartigen Wert- oder Sicherheitsdokument sowie ein buchartiges Wert- oder Sicherheitsdokument mit einem Sicherheitsmerkmal.

Aus der DE 10 2016 218 047 A1 ist ein Verfahren zur Herstellung eines buchartigen Wert- oder Sicherheitsdokuments bekannt, welches einen Bucheinband mit einer Buchdeckenvorderseite und einer Buchdeckenrückseite umfasst, die durch einen Buchrücken faltbar miteinander verbunden sind. In dem Bucheinband ist ein Buchblock vorgesehen. Der Buchblock umfasst mehrere Innenseiten und vorzugsweise eine Datenseite aus einem Mehrschichtlaminat. Des Weiteren umfasst der Buchblock vorzugsweise einen Vorsatz, mit welchem der Buchblock mit dem Bucheinband vorzugsweise durch eine Klebeverbindung verbunden ist. Nach dem Einhängen des Buchblocks in den Bucheinband erfolgt eine Bearbeitung der freien Ränder des Buchblockrohlings, so dass der Buchblockrohling auf ein definiertes Formt für das buchartige Wert- oder Sicherheitsdokument zugeschnitten wird. Dadurch umfasst der Bucheinband und der Buchblock zumindest einen gemeinsamen Seitenrand.

Aus der DE 10 2016 207 166 A1 ist ein Verfahren und eine Vorrichtung zur Herstellung eines Sicherheitsdokuments sowie ein Sicherheitsdokument bekannt. Ein solches buchartiges Sicherheitsdokument umfasst ein Überformat. Dieses buchartige Sicherheitsdokument im Überformat wird mittels einer Schneideinrichtung auf ein Endformat beschnitten, wobei die Schneideinrichtung senkrecht auf eine ebene Erstreckung des Sicherheitsdokumentes ausgerichtet ist. Während der Beschneidung des Sicherheitsdokumentes im Überformat können in die Seitenränder ein ungerader oder abgeschrägter Verlauf eingebracht werden.

Aus der WO 2009/156183 A2 ist ein Sicherheitsdokument bekannt, welches als Mehrschichtlaminat aus mehreren Schichten ausgebildet ist. Dieses Mehrschichtlaminat aus mehreren laminierten Kunststoffschichten weist eine gemeinsame Stirnkante auf. In dieser Stirnkante sind taktile Vertiefungen oder eine Mikroschrift mittels eines Tintenstrahldrucks oder einer Lasergravur eingebracht.

Aus der JP 2006-001029 A ist der Oberbegriff des Anspruchs 1 oder ein buchartiges Dokument bekannt, welches einen Bucheinband mit einer Buchdeckenvorderseite und einer Buchdeckenrückseite umfasst, die durch einen Buchrücken miteinander verbunden sind. Zwischen der Buchdeckenvorderseite und der Buchdeckenrückseite sind mehrere Innenseiten vorgesehen, die zumindest einen gemeinsamen Seitenrand aufweisen. In diesem gemeinsamen Seitenrand der Innenseiten ist zumindest ein Sicherheitsmerkmal in Form einer Lasermarkierung eingebracht.

Aus der US 2012/043747 A1 ist ein buchartiges Dokument mit einem Bucheinband bekannt. In dem Bucheinband sind mehrere Innenseiten vorgesehen, die zumindest einen gemeinsamen Seitenrand mit einem Sicherheitsmerkmal aufweisen.

Aus der EP 1 970 211 A1 ist ein Sicherheitsdokument in Form einer Passkarte bekannt, welche aus zumindest zwei Schichten besteht, die durch Lamination miteinander verbunden sind. An einer Stirnseite der zumindest zwei Schichten können Merkmale oder eine Schrift aufgedruckt werden oder eine Laserbeschriftung vorgesehen sein.

Der Erfindung liegt die Aufgabe zugrunde, ein Verfahren zur Herstellung eines Sicherheitsmerkmals an einem buchartigen Wert- und/oder Sicherheitsdokument sowie ein buchartiges Wert- oder Sicherheitsdokument mit einem Sicherheitsmerkmal vorzugeschlagen, bei welchem in einfacher Weise eine Manipulation ersichtlich ist.

Diese Aufgabe wird durch ein Verfahren zur Herstellung eines Sicherheitsmerkmals an einem buchartigen Wert- oder Sicherheitsdokument gelöst, bei welchem der Bucheinband und der Buchblock in einer geschlossenen Anordnung in einer Haltevorrichtung geklemmt gehalten werden, so dass zumindest ein gemeinsamer Seitenrand gebildet wird und dass das zumindest eine Sicherheitsmerkmal mit einem Laserstrahl, der senkrecht oder gekippt zum gemeinsamen Seitenrand ausgerichtet wird, zumindest in die Buchdeckenvorderseite oder Buchdeckenrückseite des Bucheinbandes und in zumindest eine Innenseite des Buchblocks eingebracht wird. Dadurch kann nach dem Einhängen des Buchblocks in den Bucheinband und vorzugsweise nach dem Beschneiden des buchartigen Wert- oder Sicherheitsdokumentes auf dessen Endformat das zumindest eine Sicherheitsmerkmal eingebracht werden. Dadurch werden mehrere Komponenten des buchartigen Wert- oder Sicherheitsdokumentes mit dem zumindest einen Sicherheitsmerkmal gekennzeichnet und somit durch das Sicherheitsmerkmal miteinander verbunden. Durch die Einbringung des Sicherheitsmerkmals in den zumindest einen Seitenrand des buchartigen Wert- oder Sicherheitsdokuments kann eine Absicherung gegen eine Manipulation erfolgen, so dass beispielsweise der Bucheinband und der Buchblock nicht voneinander getrennt und ausgetauscht werden können.

Bevorzugt ist vorgesehen, dass der Buchblock eine Datenseite aus einem Mehrschichtlaminat umfasst und dass das Sicherheitsmerkmal in die Stirnseite der Datenseite eingebracht wird. Dadurch kann auch eine Absicherung gegen einen Austausch der Datenseite in dem buchartigen Wert- oder Sicherheitsdokument ermöglicht sein.

Des Weiteren ist bevorzugt vorgesehen, dass sich entlang einer Stirnseite einer Lasche, welche mit der Datenseite verbunden ist, das zumindest eine Sicherheitsmerkmal erstreckt. Dies ermöglicht eine weitere Erhöhung der Fälschungssicherheit.

Des Weiteren wird das zumindest eine Sicherheitsmerkmal in eine Stirnseite der zumindest einen aus Papier bestehenden Innenseite eingebracht. Bevorzugt kann der Buchblock einen Vorsatz, insbesondere aus Papier, umfassen. Auch in die Stirnseite des Vorsatzes kann das Sicherheitsmerkmal eingebracht sein.

Der Bucheinband wird bevorzugt aus einer Pappe und aus einem textilen Einbandmaterial ausgebildet oder aus einem Mehrschichtkunststofflaminat oder aus einem Verbund aus Pappe oder Papier und zumindest einer aufgeklebten Kunststoffschicht. Durch die Materialvielfalt von dem Bucheinband, dem Buchblock und/oder der Datenseite und/oder der Lasche und/oder der Innenseite und/oder des Vorsatzes kann bei dem Einbringen des Sicherheitsmerkmals mittels eines Laserstrahls eine voneinander abweichende Oberflächenbearbeitung erfolgen, die jedoch wiederum ein Sicherheitsmerkmal bildet und spezifische Übergänge von dem einen zum anderen Material aufweist.

Als Sicherheitsmerkmal werden bevorzugt taktile Vertiefungen oder eine Beschriftung, insbesondere eine Mikroschrift oder eine aus geometrischen Formen und/oder Schriftbestandteilen und/oder einer personalisierten Schrift ausgebildet.

Eine bevorzugte Ausführungsform des Verfahrens sieht vor, dass das zumindest eine Sicherheitsmerkmal in den Seitenrand des buchartigen Wert- oder Sicherheitsdokumentes mit einer konstanten Laserleistung des Laserstrahls eingebracht wird. Aufgrund der verschiedenen Materialien kann dadurch eine unterschiedlich große Spur oder Vertiefung in den Seitenrand des buchartigen Wert- oder Sicherheitsdokumentes eingebracht werden. Beispielsweise verhält sich eine Innenseite aus Papier bezüglich der Profiltiefe anders als die Datenseite aus einem Mehrschichtlaminat. Die Profiltiefe bei Papier ist dabei größer als die bei der aus einem Mehrschichtlaminat, insbesondere PC-Schichten, bestehenden Datenseite.

Alternativ kann vorgesehen sein, dass das zumindest eine Sicherheitsmerkmal in den Seitenrand des buchartigen Wert- oder Sicherheitsdokumentes mit einer an das Material des Bucheinbandes und des Buchblocks angepassten Laserleistung des Laserstrahls eingebracht wird. Bei einer solchen Ausgestaltung kann beispielsweise unabhängig des Materials eine gleichbleibende Profiltiefe der Vertiefung oder der Spur erfolgen, welche durch den Laserstrahl aufgrund eines Aufschmelzens und/oder Verbrennens des jeweiligen Materials erfolgt.

Die der Erfindung zugrundeliegende Aufgabe wird durch ein buchartiges Wert- oder Sicherheitsdokument gelöst, bei welchem im zumindest einen gemeinsamen Seitenrand des Buchblocks und des Bucheinbandes zumindest ein Sicherheitsmerkmal eingebracht ist, welches sich zumindest entlang einer Buchdeckenvorderseite oder Buchdeckenrückseite des Bucheinbands und einer Stirnseite der zumindest einen Innenseite des Bucheinbands erstreckt. Dieses zumindest eine Sicherheitsmerkmal ist in dem zumindest einen gemeinsamen Seitenrand eines auf Endmaß geschnittenen buchartigen Wert- oder Sicherheitsdokumentes eingebracht. Zur Fälschung des buchartigen Wert- oder Sicherheitsdokumentes wäre ein Beschnitt des Seitenrandes zum Entfernen des Sicherheitsmerkmals erforderlich, wodurch das Endformat verändert würde und dadurch die Manipulation zu erkennen wäre.

Vorteilhafterweise ist vorgesehen, dass der Buchblock eine Datenseite aus einem Mehrschichtlaminat aus Kunststoffschichten, insbesondere Polycarbonatschichten, umfasst und das Sicherheitsmerkmal sich entlang der Stirnseite der Datenseite erstreckt. Somit kann auch eine solche Datenseite, welche bevorzugt als Personalisierdatenseite ausgebildet ist, durch dieses Sicherheitsmerkmal eingebunden sein.

Die Innenseiten des Buchblocks sind bevorzugt aus Papier ausgebildet. Dadurch kann sich eine abweichende optische und/oder taktile Ausgestaltung des Sicherheitsmerkmals als bei einer Datenseite aus einem Mehrschichtlaminat ergeben. Jedoch können beide Materialien gleichzeitig durch das Sicherheitsmerkmal strukturiert werden.

Bevorzugt ist vorgesehen, dass sich entlang einer Stirnseite einer Lasche, welche mit der Datenseite verbunden ist, das zumindest eine Sicherheitsmerkmal erstreckt. Dadurch kann auch die Anbindung der Lasche und die Datenseite gesichert werden.

Der Bucheinband des buchartigen Wert- oder Sicherheitsdokumentes kann aus einer Pappe und aus einem Einbandmaterial aus einem textilen Material, einem Gewebe oder dergleichen ausgebildet sein. Auch kann der Bucheinband aus einem Mehrschichtkunststofflaminat bestehen oder aus einem Verbund aus Pappe oder Papier und zumindest einer aufgeklebten Kunststoffschicht. Die Auswahl der Materialvielfalt kann die Fälschungssicherheit beim Einbringen des zumindest einen Sicherheitsmerkmals in den gemeinsamen Seitenrand erhöhen.

Das zumindest eine Sicherheitsmerkmal kann als taktile Vertiefung oder als eine Beschriftung oder durch geometrische Formen, wie beispielsweise Linien, Kreis, Symbole, freie Formen oder in Kombination ausgebildet sein. Auch kann das Sicherheitsmerkmal aus Personalisierdaten bestehen. Beispielsweise kann eine Dokumentennummer, der Name oder dergleichen in den gemeinsamen Seitenrand eingebracht werden.

Alternativ kann auch vorgesehen sein, dass in zwei oder drei gemeinsame Seitenränder des buchartigen Wert- und/oder Sicherheitsdokumentes voneinander abweichende und/oder sich ergänzende Sicherheitsmerkmale eingebracht werden.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
Figur 1 eine perspektivische Ansicht eines buchartigen Wert- oder Sicherheitsdokumentes,
Figur 2 eine schematische Ansicht zur Herstellung eines Sicherheitsmerkmals in einem gemeinsamen Seitenrand des buchartigen Wert- oder Sicherheitsdokumentes gemäß Figur 1, und
Figur 3 eine schematische Stirnansicht auf einen gemeinsamen Seitenrand des buchartigen Wert- oder Sicherheitsdokumentes mit einem Sicherheitsmerkmal.

In Figur 1 ist ein buchartiges Dokument 11, insbesondere buchartiges Wert- oder Sicherheitsdokument, perspektivisch dargestellt. Bei diesem buchartigen Dokument 11 handelt es sich beispielsweise um ein Identifikationsdokument wie einen Reisepass. Das Dokument 11 umfasst beispielsweise einen Bucheinband 12. Auf einer Innenseite des Bucheinbandes 12 kann ein Vorsatz 14 vorgesehen sein, der am Bucheinband 12 befestigt ist. Über eine Naht 16 sind eine Datenseite 17 und eine oder mehrere Innenseiten 18 miteinander zu einem Buchblock 15 verbunden. Insbesondere ist der Vorsatz 14 auch mit der Naht 16 zum Buchblock 15 verbunden. Die Innenseiten 18 des buchartigen Dokuments 11 dienen zur Aufnahme von Visa, Stempeln oder sonstigen Eintragungen. Die Datenseite 17 besteht aus einem Datenträger 20 und einer daran befestigten Lasche 23. Die Datenseite 17, insbesondere der Datenträger 20, kann beispielsweise gemäß den ICAO-Standard ausgebildet sein und ein Bild 19 des Dokumenteninhabers, einen maschinenlesbaren Bereich 21 (MRZ) sowie weitere Personalisierdaten 22 umfassen. Die Personalisierdaten 22 sind innerhalb des Datenträgers 20 vorgesehen. Die Lasche 23 des Datenträgers 20 erstreckt sich über die Naht 16 hinweg. Diese Lasche 23 umfasst auch einen Nahtbereich, in dem die Naht 16 gebildet ist. Zusätzlich oder alternativ kann zur Naht 16 noch eine Klebe- und/oder Schweißverbindung vorgesehen sein, um die Lasche 23 in das buchartige Dokument 11, insbesondere den Buchblock 15, einzubinden.

Der Datenträger 20 kann beispielsweise ein Transpondermodul 24 umfassen, welches aus einem IC-Chip 25 sowie einer Antenne 26 besteht. Der Datenträger 20 besteht bevorzugt aus einem Mehrschichtlaminat, wobei zwischen zwei Schichten das Transpondermodul 24 eingebracht sein kann. Bei den Schichten zur Herstellung des Datenträgers kann es sich um thermoplastische Elastomere, insbesondere Polycarbonatschichten, handeln.

Die Lasche 23 ist unter Bildung eines Überlappungsbereichs 30 mit dem Datenträger 20 verbunden. Die Lasche 23 kann aus einem textilen Bandmaterial bestehen, welches vorzugsweise durch Schweißen mit einer äußeren Schicht oder Lage des Datenträgers 20 verbunden ist. Auch kann die Lasche 23 aus einem Verbundmaterial bestehen, welches eine Kunststoffschicht oder eine an dem textilen Bandmaterial aufkaschierte Kunststoffschicht oder eine darauf aufgebrachte Kunststoffbeschichtung umfasst. Bevorzugt erstreckt sich die Länge der Lasche 23 vollständig entlang einer Längsseite des Datenträgers 20 bis zu dessen Stirnseiten.

Das buchartige Wert- oder Sicherheitsdokument 11 gemäß Figur 1 wird in einer geschlossenen Position auf ein Endformat geschnitten. Dadurch weist das buchartige Dokument 11 zumindest einen gemeinsamen Seitenrand 35 auf, der durch den Bucheinband 12 und den Buchblock 15 gebildet ist. Bevorzugt sind die zwei an einen Buchrücken 27 angrenzenden Seitenränder 33, 34 sowie ein sich entlang der Längsseite 32 des buchartigen Dokuments 11 erstreckenden Seitenrandes 35 durch den Bucheinband 12 und Buchblock 15 gebildet.

In Figur 2 ist eine schematische Ansicht zur Herstellung von zumindest einem Sicherheitsmerkmal 36 an einem gemeinsamen Seitenrand 33, 34, 35 des buchartigen Dokumentes 11 dargestellt. Die Seitenränder 33, 34, 35 begrenzen eine flächige Erstreckung der Datenseite 17, der zumindest einen Innenseite 18 und/oder des Bucheinbandes 12. Die Seitenränder 33, 34, 35 sind senkrecht zur flächigen Erstreckung der Datenseite 17, der zumindest einen Innenseite 18 und/oder des Bucheinbandes 12 ausgebildet. Das buchartige Wert- oder Sicherheitsdokument 11 wird in einer geschlossenen Anordnung in einer Halteeinrichtung 37 positioniert und geklemmt gehalten. Alle Seitenränder 33, 34, 35 der Datenseite 17, der zumindest einen Innenseite 18 und/oder des Bucheinbandes 12 können in einer gemeinsamen Ebene liegen, die senkrecht zur flächigen Erstreckungsrichtung der Datenseite 17, der zumindest einen Innenseite 18 und/oder des Bucheinbandes 12 ausgerichtet sind. Auch können die Seitenränder 33, 34, 35 des Bucheinbandes 12 gegenüber den Seitenrändern 33, 34, 35 der Datenseite 17 und/oder der zumindest einen Innenseite 18 hervorstehen, vorzugsweise parallel hervorstehen.

Des Weiteren kann alternativ nur ein Seitenrand 33 der Datenseite 17 der zumindest einen Innenseite 18 und/oder des Bucheinbandes 12 in einer gemeinsamen Ebene senkrecht zu deren flächigen Erstreckungsrichtung liegen. Die weiteren beiden Seitenränder 34, 35 der Datenseite 17, der zumindest einen Innenseite 18 und/oder des Bucheinbandes 12 können in mehreren Ebenen zueinander gestuft sein. Auch können zwei Seitenränder 33, 34 oder 33, 35 oder 34, 35 der Datenseite 17, der zumindest einen Innenseite 18 und/oder des Bucheinbandes 12 in einer gemeinsamen Ebene senkrecht zur flächigen Erstreckung der Datenseite 17, der zumindest einen Innenseite 18 und/oder des Bucheinbandes 12 liegen. Ein Laserstrahl 38 wird auf den gemeinsamen Seitenrand 35 ausgerichtet, um das Sicherheitsmerkmal 36 einzubringen. Der Laserstrahl 38 wird über einen Laserbearbeitungskopf 39 einer nicht näher dargestellten Laserbearbeitungsmaschine ausgegeben. Mittels einer Steuerung 41 wird der Laserbearbeitungskopf 39 zur Auslenkung des Laserstrahls 38 angesteuert. Bevorzugt ist dabei vorgesehen, dass der Laserstrahl 38 senkrecht zur Ebene des Seitenrandes 33, 34, 35 des buchartigen Dokumentes 11 ausgerichtet ist und auf diesen auftrifft. Auch kann der Laserstrahl um einen seitlichen Winkel gekippt zum gemeinsamen Seitenrand 33, 34, 35 ausgerichtet sein, wobei dieser Winkel vorzugsweise kleiner als 45° ist. Durch diesen Laserstrahl 38 lassen sich dreidimensionale Strukturen und/oder Konturen in den Seitenrand 33, 34, 35 des buchartigen Dokumentes 11 einbringen. Vorzugsweise sind diese Strukturen oder Konturen durch eine Spur gebildet, welche durch die Energie des Laserstrahls 38 erzeugt wird. In Abhängigkeit der Energie des Laserstrahls 38 kann die Tiefe dieser Spur beeinflusst werden. In Abhängigkeit einer Fokussierung des Laserstrahls 38 kann auch die Breite einer solchen Spur bestimmt werden. Eine Kombination hiervon ist möglich. Auch kann diese Spur, welche sich beispielsweise quer über einen Seitenrand erstreckt, sich entlang deren Erstreckung in der Tiefe und/oder in der Breite verändert werden.

Vorteilhafterweise kann eine Lüftungseinrichtung 44 vorgesehen sein, welche eine Düse 45 und dieser zugeordnet eine Absaugung 46 umfasst, um während des Einbringens des zumindest einen Sicherheitsmerkmals 36 durch den Laserstrahl 38 entstehenden Rauch oder Abbrand abzusaugen.

In Figur 3 ist eine schematische Ansicht auf den Seitenrand 35 dargestellt, in welchem das zumindest eine Sicherheitsmerkmal 36 eingebracht ist. Die Ansicht kann analog für die Seitenränder 33 und/oder 34 gelten. Das Sicherheitsmerkmale 36 ist beispielsweise als eine schräg verlaufende Linie oder Spur ausgebildet. Diese erstreckt sich zumindest über eine Innenseite 18 und eine Buchdeckenvorderseite 28 oder Buchdeckenrückseite 29. Bevorzugt erstreckt sich das Sicherheitsmerkmal 36 vollständig quer zum Seitenrand 33, 34, 35, so dass sowohl die Buchdeckenvorderseite 28, die Buchdeckenrückseite 29, die zumindest eine Innenseite 18 und/oder die Datenseite 17 und/oder die Lasche 23 mit dem Sicherheitsmerkmal 36 versehen sind. Alternativ zu dem linienförmigen Sicherheitsmerkmal 36 können Kreise, Symbole, Schriften, Beschriftungen oder dergleichen eingebracht werden. Auch kann durch den Laserstrahl 38 eine MRZ-Zeile als Sicherheitsmerkmal 36 eingebracht werden. Dadurch kann eine Buchrandpersonalisierung erzielt werden. Auch kann durch den Laserstrahl 38 eine Beschriftung als Sicherheitsmerkmal 36 vorgesehen sein, ohne dass Vertiefungen, die taktil spürbar sind, in den Seitenrand 33, 34, 35 eingebracht werden.

### Bezugszeichenliste

| | | | |
|---|---|---|---|
| 11. | Buchartiges Dokument | 34. | Seitenrand |
| 12. | Bucheinband | 35. | Seitenrand |
| 13. | | 36. | Sicherheitsmerkmal |
| 14. | Vorsatz | 37. | Halteeinrichtung |
| 15. | Buchblock | 38. | Laserstrahl |
| 16. | Naht | 39. | Laserbearbeitungskopf |
| 17. | Datenseite | 40. | |
| 18. | Innenseite | 41. | Steuerung |
| 19. | Bild | 42. | |
| 20. | Datenträger | 43. | |
| 21. | Maschinenlesbarer Bereich | 44. | Belüftungseinrichtung |
| 22. | Personalisierdaten | 45. | Düse |
| 23. | Lasche | 46. | Absaugung |
| 24. | Transpondermodul | | |
| 25. | IC-Chip | | |
| 26. | Antenne | | |
| 27. | Buchrücken | | |
| 28. | Buchdeckenvorderseite | | |
| 29. | Buchdeckenrückseite | | |
| 30. | Überlappungsbereich | | |
| 31. | | | |
| 32. | Längsseite | | |
| 33. | Seitenrand | | |

## Patentansprüche

1. Verfahren zur Herstellung eines Sicherheitsmerkmals (36) an einem buchartigen Wert- oder Sicherheitsdokument (11),
- mit einem Bucheinband (12), der eine Buchdeckenvorderseite (28) und eine Buchdeckenrückseite (29), die durch einen Buchrücken (27) verbunden sind, umfasst, und
- mit einem zumindest eine Innenseite (18) umfassenden Buchblock (15), der mit dem Bucheinband (12) verbunden und von diesem umgeben ist, wobei der Bucheinband (12) und der Buchblock (15) zumindest einen gemeinsamen Seitenrand (33, 34, 35) aufweist,
- **dadurch gekennzeichnet,**
- **dass** der Bucheinband (12) und der Buchblock (15) in einer geschlossenen Anordnung in einer Halteeinrichtung (37) geklemmt gehalten werden, so dass zumindest ein gemeinsamer Seitenrand (33, 34, 35) gebildet wird, und der zumindest eine gemeinsame Seitenrand (33, 34, 35) in einer Ebene senkrecht zur flächigen Erstreckung der zumindest einen Innenseite (18) und/oder des Bucheinbandes (12) ausgerichtet ist,
- **dass** das zumindest eine Sicherheitsmerkmal (36) mit einem Laserstrahl (38), der senkrecht oder gekippt zu dem zumindest einen gemeinsamen Seitenrand (33, 34, 35) des Buchblocks (15) und des Bucheinbandes (12) ausgerichtet wird, zumindest in die Buchdeckenvorderseite (28) oder in die Buchdeckenrückseite (29) des Bucheinbands (12) und zumindest in die eine Innenseite (18) des Buchblocks (15) eingebracht wird.

2. Verfahren nach Anspruch 1, **dadurch gekennzeichnet, dass** der Buchblock (15) eine Datenseite (17) aus einem Mehrschichtlaminat umfasst und das zumindest eine Sicherheitsmerkmal (36) in eine Stirnseite der Datenseite (17) eingebracht wird.

3. Verfahren nach Anspruch 2, **dadurch gekennzeichnet, dass** in eine Stirnseite einer Lasche (23), welche mit der Datenseite (17) verbunden ist, das zumindest eine Sicherheitsmerkmal (36) eingebracht wird.

4. Verfahren nach einem der vorhergehenden Ansprüche, **dadurch gekennzeichnet, dass** die zumindest eine Innenseite (18) des Buchblocks (15) aus Papier bestehen.

5. Verfahren nach einem der vorhergehenden Ansprüche, **dadurch gekennzeichnet, dass** der Bucheinband (12) aus einer Pappe und aus einem textilen Einbandmaterial oder dass der Bucheinband (12) aus einem Mehrschicht-Kunststofflaminat oder dass der Bucheinband (12) aus einem Verbund aus Pappe oder Papier und zumindest einer aufgeklebten Kunststoffschicht ausgebildet wird.

6. Verfahren nach einem der vorhergehenden Ansprüche, **dadurch gekennzeichnet, dass** das zumindest eine Sicherheitsmerkmal (36) als taktile Vertiefungen oder als eine Beschriftung oder als geometrische Formen mittels eines Laserstrahls (38) an dem zumindest einen Seitenrand (33, 34, 35) des Buchblocks (15) und Bucheinbands (12) ausgebildet wird.

7. Verfahren nach einem der vorhergehenden Ansprüche, **dadurch gekennzeichnet, dass** das zumindest eine Sicherheitsmerkmal (36) in den Seitenrand (33, 34, 35) des buchartigen Dokuments (11) mit einer konstanten Laserleistung des Laserstrahls (38) eingebracht wird.

8. Verfahren nach einem der Ansprüche 1 bis 6, **dadurch gekennzeichnet, dass** das zumindest eine Sicherheitsmerkmal (36) in den Seitenrand (33, 34, 35) mit einer an das Material des Bucheinbandes (12) und des Buchblocks (15) angepassten Laserleistung des Laserstrahls (38) eingebracht wird.

9. Verfahren nach einem der vorhergehenden Ansprüche, **dadurch gekennzeichnet, dass** in ein auf Endmaß beschnittenes buchartiges Wert- oder Sicherheitsdokument (11) das zumindest eine Sicherheitsmerkmal (36) in den zumindest einen gemeinsamen Seitenrand (33, 34, 35) eingebracht wird.

10. Buchartiges Wert- oder Sicherheitsdokument,
- mit einem Bucheinband (12), der eine Buchdeckenvorderseite (28) und eine Buchdeckenrückseite (29) umfasst, die durch einen Buchrücken (27) miteinander verbunden sind,
- mit einem Buchblock (15), der zumindest eine Innenseite (18) umfasst, wobei der Bucheinband (12) mit dem Buchblock (15) verbunden und von diesem umgeben ist, und der Bucheinband (12) und der Buchblock (15) zumindest einen gemeinsamen Seitenrand (33, 34, 35) aufweist,
- **dadurch gekennzeichnet, dass** in den zumindest einen gemeinsamen Seitenrand (33, 34, 35) zumindest ein Sicherheitsmerkmal (36) eingebracht ist, welches sich zumindest entlang der Buchdeckenvorderseite (28) oder der Buchdeckenrückseite (39) des Bucheinbandes (12) und zumindest der einen Innenseite (18) des Buchblocks (15) erstreckt.

11. Buchartiges Wert- oder Sicherheitsdokument nach Anspruch 10, **dadurch gekennzeichnet, dass** der Buchblock (15) eine Datenseite (17) aus einem Mehrschichtlaminat umfasst und das zumindest eine Sicherheitsmerkmal (36) in eine Stirnseite der Datenseite (17) eingebracht ist.

12. Buchartiges Wert- oder Sicherheitsdokument nach Anspruch 10 oder 11, **dadurch gekennzeichnet, dass** die zumindest eine Innenseite (18) aus Papier ausgebildet sind.

13. Buchartiges Wert- oder Sicherheitsdokument nach einem der Ansprüche 10 bis 12, **dadurch gekennzeichnet, dass** der Bucheinband (12) aus einer Pappe und aus einem textilen Einbandmaterial ausgebildet ist oder dass der Bucheinband (12) aus einem Mehrschicht-Kunststofflaminat ausgebildet ist oder dass der Bucheinband (12) aus einem Verbund aus Pappe oder Papier und zumindest einer darauf aufgebrachten Kunststoffschicht besteht.

14. Buchartiges Wert- oder Sicherheitsdokument nach einem der Ansprüche 10 bis 13, **dadurch gekennzeichnet, dass** das zumindest eine Sicherheitsmerkmal (36) als taktile Vertiefung, als eine Beschriftung und/oder als geometrische Formen mittels eines Laserstrahls (38) an dem zumindest einen gemeinsamen Seitenrand (33, 34, 35) ausgebildet worden ist.

## Claims

1. Method for producing a security feature (36) on a book-like valuable or security document (11),
- with a book cover (12) comprising a front cover (28) and a back cover (29) connected by a spine (27), and
- with a book block (15) comprising at least one inner page (18), which is connected to the book cover (12) and surrounded by it, wherein the book cover (12) and the book block (15) have at least one common margin (33, 34, 35),
- **characterized in that**
- that the book cover (12) and the book block (15) are held clamped in a closed arrangement in a holding device (37), so that at least one common margin (33, 34, 35) is formed, and the at least one common margin (33, 34, 35) is aligned in a plane perpendicular to the planar extension of the at least one inner side (18) and/or the book cover (12),
- that the at least one security feature (36) is marked with a laser beam (38) aligned perpendicular or at an angle to the at least one common margin (33, 34, 35) of the book block (15) and the book cover (12), at least into the front cover (28) or the back cover (29) of the book cover (12) and at least into the one inner side (18) of the book block (15).

2. Method according to claim 1, **characterized in that** the book block (15) comprises a data page (17) made of a multilayer laminate and the at least one security feature (36) is incorporated into an end face of the data page (17).

3. Method according to claim 2, **characterized in that** the at least one security feature (36) is incorporated into an end face of a flap (23) which is connected to the data page (17).

4. Method according to one of the preceding claims, **characterized in that** the at least one inner side (18) of the book block (15) consists of paper.

5. Method according to one of the preceding claims, **characterized in that** the book cover (12) is made of cardboard and a textile cover material, or that the book cover (12) is made of a multi-layer plastic laminate, or that the book cover (12) is made of a composite of cardboard or paper and at least one glued-on plastic layer.

6. Method according to one of the preceding claims, **characterized in that** the at least one security feature (36) is formed as tactile indentations or as lettering or as geometric shapes by means of a laser beam (38) on the at least one margin (33, 34, 35) of the book block (15) and book cover (12).

7. Method according to one of the preceding claims, **characterized in that** the at least one security feature (36) is introduced into the margin (33, 34, 35) of the book-like document (11) with a constant laser power of the laser beam (38).

8. Method according to one of claims 1 to 6, **characterized in that** the at least one security feature (36) is introduced into the margin (33, 34, 35) with a laser power of the laser beam (38) adapted to the material of the book cover (12) and the book block (15).

9. Method according to one of the preceding claims, **characterized in that** the at least one security feature (36) is incorporated into the at least one common margin (33, 34, 35) of a book-like security or security document (11) cut to final size.

10. Book-like security or security document,
- with a book cover (12) comprising a front cover (28) and a back cover (29) connected to each other by a spine (27),
- with a book block (15) comprising at least one inner page (18), wherein the book cover (12) is connected to the book block (15) and surrounded by it, and the book cover (12) and the book block (15) have at least one common margin (33, 34, 35),
- **characterized in that** at least one security feature (36) is incorporated into the at least one common margin (33, 34, 35), which extends at least along the front cover (28) or the back cover (39) of the book cover (12) and at least the one inner side (18) of the book block (15).

11. Book-like security document according to claim 10, **characterized in that** the book block (15) comprises a data page (17) made of a multilayer laminate and the at least one security feature (36) is incorporated into an end face of the data page (17).

12. Book-like security or security document according to claim 10 or 11, **characterized in that** the at least one inner page (18) is made of paper.

13. Book-like security or security document according to one of claims 10 to 12, **characterized in** the book cover (12) is made of cardboard and a textile cover material, or the book cover (12) is made of a multilayer plastic laminate, or the book cover (12) consists of a composite of cardboard or paper and at least one plastic layer applied thereto.

14. Book-like security document according to one of claims 10 to 13, **characterized in that** the at least one security feature (36) is formed as a tactile indentation, as lettering and/or as geometric shapes by means of a laser beam (38) on the at least one common margin (33, 34, 35).

## Revendications

1. Procédé de production d'une caractéristique de sécurité (36) sur un document de valeur ou de sécurité (11) de type livre,
- avec une couverture de livre (12) qui comprend une face avant (28) et une face arrière (29) reliées par un dos (27), et
- avec un bloc de livre (15) comprenant au moins une page intérieure (18), qui est relié à la couverture (12) et entouré par celle-ci, la couverture (12) et le bloc de livre (15) présentant au moins un bord latéral commun (33, 34, 35),
- **caractérisé en ce que**
- que la couverture (12) et le bloc de livre (15) sont maintenus serrés dans une disposition fermée dans un dispositif de maintien (37), de manière à former au moins un bord latéral commun (33, 34, 35), et le au moins un bord latéral commun (33, 34, 35) est aligné dans un plan perpendiculaire à l'extension plane de la au moins une face intérieure (18) et/ou de la couverture (12),
- que la au moins une caractéristique de sécurité (36) est fixée au moins sur la face avant (28) ou sur la face arrière (29) de la couverture du livre (12) et au moins sur la page intérieure (18) du bloc de livre (15) à l'aide d'un rayon laser (38) qui est orienté perpendiculairement ou incliné par rapport au au moins un bord latéral commun (33, 34, 35) du bloc de livre (15) et de la couverture du livre (12) au moins dans la face avant (28) ou dans la face arrière (29) de la couverture du livre (12) et au moins dans l'une des pages intérieures (18) du bloc de livre (15).

2. Procédé selon la revendication 1, **caractérisé en ce que** le bloc de livre (15) comprend une page de données (17) constituée d'un stratifié multicouche et **en ce que** la au moins une caractéristique de sécurité (36) est intégrée dans un côté frontal de la page de données (17).

3. Procédé selon la revendication 2, **caractérisé en ce que** la au moins une caractéristique de sécurité (36) est intégrée dans un côté frontal d'une languette (23) qui est reliée à la page de données (17).

4. Procédé selon l'une des revendications précédentes, **caractérisé en ce que** la au moins une page intérieure (18) du bloc de livre (15) est constituée de papier.

5. Procédé selon l'une des revendications précédentes, **caractérisé en ce que** la couverture du livre (12) est constituée d'un carton et d'un matériau de reliure textile ou **en ce que** la couverture du livre (12) est constituée d'un stratifié plastique multicouche ou **en ce que** la couverture du livre (12) est constituée d'un composite de carton ou de papier et d'au moins une couche plastique collée.

6. Procédé selon l'une des revendications précédentes, **caractérisé en ce que** le au moins une caractéristique de sécurité (36) est formé sous forme de renfoncements tactiles ou d'une inscription ou de formes géométriques au moyen d'un rayon laser (38) sur le au moins un bord latéral (33, 34, 35) du bloc de livre (15) et de la couverture (12).

7. Procédé selon l'une des revendications précédentes, **caractérisé en ce que** là au moins une caractéristique de sécurité (36) est appliquée dans le bord latéral commun (33, 34, 35) du document en forme de livre (11) avec une puissance laser constante du faisceau laser (38).

8. Procédé selon l'une des revendications 1 à 6, **caractérisé en ce que** le au moins une caractéristique de sécurité (36) est introduite dans la bord latérale (33, 34, 35) avec une puissance laser du faisceau laser (38) adaptée au matériau de la couverture (12) et du bloc de livre (15).

9. Procédé selon l'une des revendications précédentes, **caractérisé en ce que**, dans un document de valeur ou de sécurité (11) de type livre, découpé à la dimension finale, la au moins une caractéristique de sécurité (36) est introduite dans la au moins une marge latérale commune (33, 34, 35).

10. Document de valeur ou de sécurité de type livre,
- avec une couverture (12) qui comprend une face avant (28) et une face arrière (29) reliées entre elles par un dos (27),
- avec un bloc de livre (15) qui comprend au moins une page intérieure (18), la couverture (12) étant reliée au bloc de livre (15) et entourée par celui-ci, et la couverture (12) et le bloc de livre (15) présentant au moins un bord latéral commun (33, 34, 35),
- **caractérisé en ce qu'**au moins une caractéristique de sécurité (36) est intégré dans au moins un bord latéral commun (33, 34, 35), lequel s'étend au moins le long de la face avant (28) ou de la face arrière (39) de la couverture du livre de la couverture (12) et au moins de la page intérieure (18) du bloc de livre (15).

11. Document de valeur ou de sécurité en forme de livre selon la revendication 10, **caractérisé en ce que** le bloc de livre (15) comprend une page de données (17) constituée d'un stratifié multicouche et **en ce que** la au moins une caractéristique de sécurité (36) est intégrée dans un côté frontal de la page de données (17) .

12. Document de valeur ou de sécurité en forme de livre selon la revendication 10 ou 11, **caractérisé en ce que** la au moins une page intérieure (18) est constituée de papier.

13. Document de valeur ou de sécurité en forme de livre selon l'une des revendications 10 à 12, **caractérisé en ce que** la couverture (12) est constituée d'un carton et d'un matériau de reliure textile ou que la couverture (12) est constituée d'un stratifié plastique multicouche ou que la couverture (12) est constituée d'un composite de carton ou de papier et d'au moins une couche de plastique appliquée sur celui-ci.

14. Document de valeur ou de sécurité en forme de livre selon l'une des revendications 10 à 13, **caractérisé en ce que** le au moins une caractéristique de sécurité (36) a été réalisé sous la forme d'un renfoncement tactile, d'une inscription et/ou de formes géométriques au moyen d'un rayon laser (38) sur le au moins un bord latéral commun (33, 34, 35).
